# EUROPÄISCHE PATENTSCHRIFT

(11) **EP 0 303 629 B1**
(45) Veröffentlichungstag und Bekanntmachung des Hinweises auf die Patenterteilung: **18.09.1991**
(21) Anmeldenummer: 88900537.7
(22) Anmeldetag: 11.01.1988
(51) Int. Cl.: B42B 5/00

(54) **EINRICHTUNG UND MASCHINE ZUM SCHNEIDEN VON DRAHTBINDUNGSABSCHNITTEN**
DEVICE AND MACHINE FOR CUTTING WIRE BINDING SECTIONS
DISPOSITIF ET MACHINE POUR TRANCHER DES SEGMENTS DE FIL POUR LIER

(30) Priorität: 27.02.1987 CH 763/87
(43) Veröffentlichungstag der Anmeldung: 22.02.1989
(73) Patentinhaber: Boyadjian, Hratch, CH-8703 Erlenbach (CH)
(72) Erfinder: Boyadjian, Hratch, CH-8703 Erlenbach (CH)
(74) Vertreter: EGLI-EUROPEAN PATENT ATTORNEYS
(86) Internationale Anmeldenummer: CH8800006
(87) Internationale Veröffentlichungsnummer: WO8806533

(56) Entgegenhaltungen:
- EP-A- 41 249
- FR-A- 2 110 611
- GB-A- 2 096 538
- US-A- 3 334 918

## Beschreibung

Die Erfindung betrifft eine Einrichtung zum Schneiden eines Drahtbindungabschnittes für das Binden eines Blätter-Packes, bei welcher über einem Gehäuse, eine Vorratsspule mit einem endlosen, zu einer Drahtbindung, insbesondere einer Drahtkammbindung, geformten Drahtstrang drehbar gelagert ist, wobei Mess-, Fühl- und Schneidmittel zum Trennen von Drahtbindungsabschnitten vorgegebener Länge von dem Drahtstrang vorgesehen sind.

Einrichtungen zum Schneiden von Drahtbindungsabschnitten, wie sie zum Binden von Packen loser Blätter eingesetzt werden, sind in verschiedenen Ausführungen bekannt. Hierbei geht es darum, einen aus Draht hergestellten Bindungsabschnitt so durch eine Lochreihe in den losen Blättern einzufädeln, dass das Blätter-Pack zuverlässig zusammengehalten ist. Wesentlich ist zudem, dass der Drahtbindungsabschnitt genau die Länge des Packes aufweist und deshalb an den Rändern zur Vermeidung von Hängenbleiben oder Verletzungen nicht vorsteht.

In der einfachsten Ausführung bestehen solche Einrichtungen aus einem manuell oder motorisch angetriebenen Vorschubrad und einer Schneidvorrichtung, welche die Drahtbindungsabschnitte in der gewünschten Länge von einem als Bindung geformten Draht trennt, welcher als endloser Drahtstrang von einer Spule abgewickelt wird.

Bei einer weiteren bekannten Einrichtung dieser Art ist es zwar möglich, Drahtbindungen verschiedener Drahtstärke, verschiedener Steigung und verschiedenen Durchmessers zu verarbeiten, jedoch ist es hierzu erforderlich, jeweils ein oder mehrere Teile, z.B. das Vorschubrad, durch Teile zu ersetzen, die für die jeweilige Drahtbindung erforderlich sind. Dies bedeutet jedoch einen zusätzlichen Aufwand. Trotzdem ist die Zahl der verarbeiteten Drahtbindungen im Hinblick auf die Ersatzteile beschränkt.

Aus US-A-3334918 ist eine zum Abtrennen von Drahtbindungsabschnitten und gleichzeitigem Binden geeignete Einrichtung bekannt, bei welcher die Drahtbindung durch ein Hohlprofil und einen Stab, der von der Drahtbindung teilweise umschlossen wird, geführt und z.T. mittels eines Hülltriebs transportiert wird. Zur Gewährleistung einer stockungsfreien Funktion müssen Hohlprofil und Stab genau auf Grösse und Form der Drahtbindung abgestimmt sein. Bei Verarbeitung unterschiedlicher Drahtbindungstypen müssen sie angepasst oder ausgewechselt werden. Ausserdem wird bei der genannten Einrichtung die Länge des abzutrennenden Drahtbindungsabschnittes mittels eines formschlüssig in die Drahtbindung eingreifenden Zahnrads gemessen.

Aufgabe der Erfindung ist es, eine Einrichtung der eingangs beschriebenen Art so auszugestalten, dass Drahtbindungen beliebiger Grösse, beliebiger Steigung und Drahtstärke verarbeitet werden können,

Diese Aufgabe wird gemäss der Erfindung durch die kennzeichnenden Merkmale des Anspruchs 1 gelöst. Eine weitere Aufgabe der Erfindung besteht darin, dass die Einrichtung dabei vollautomatisch arbeiten kann, d.h. dass lediglich die gewünschte Anzahl Drahtbindungsabschnitte und deren Länge in die Einrichtung eingegeben werden und dann die Herstellung derselben selbsttätig erfolgt.

Zur Erläuterung der Erfindung wird in der Zeichnung ein Ausführungsbeispiel dargestellt und nachfolgend beschrieben. Es zeigen:

- Fig. 1: eine schematische Darstellung einer Einrichtung zum Schneiden von Drahtbindungsabschnitten, wobei jedoch die einzelnen Teile der Einrichtung zur besseren Darstellung auseinandergezogen und teilweise schematisch dargestellt sind,
- Fig. 2: eine Einrichtung gemäss Fig. 1 in der für die Vermarktung vorgesehenen Ausführungsform in räumlicher Darstellung,
- Fig. 3: eine Draufsicht der Einrichtung nach Fig. 2,
- Fig. 4: eine Seitenansicht der Vorschubvorrichtung,
- Fig. 5: eine Stirnansicht der Vorschubeinrichtung nach Fig. 4 aus Richtung V in Fig. 4 und
- Fig. 6: drei schematisch dargestellte Beispiele unterschiedlicher Drahtkammbindungen.

Bei der in Fig. 1 schematisch dargestellten Einrichtung zum Schneiden von Drahtbindungsabschnitten bezeichnet 1 eine Vorratsspule, von welcher ein als eine Drahtbindung geformter Drahtstrang 2 abgewickelt wird und einer Vorschubeinrichtung 4 zugeführt wird, die in einem Gehäuse 5 untergebracht ist. In dem Gehäuse 5 ist auch eine Schneidvorrichtung 6 angeordnet, die die gewünschten Drahtbindungsabschnitte 3 vom Drahtstrang 2 trennt.

Die Vorratsrolle 1 ist auf Rollen 7 drehbar gelagert und wird durch einen Motor 8 angetrieben. Beim Abwickeln des Drahtstranges 2 von der Vorratsrolle 1 wird eine Schleife 10 gebildet, die von einem Sensor 12 gesteuert wird. Wird die Schleife 10 kleiner und überfährt dabei den Sensor 12, wird der Motor 8 in Betrieb gesetzt, welcher Draht von der Vorratsspule 1 abwickelt, bis die Schleife 10 wieder ihre gewünschte Grösse aufweist. Es ist auch denkbar, dass die Rollen 7 angetrieben werden. Dadurch wird der Wechsel einer Vorratsspule 1 einfacher.

Die Vorschubeinrichtung 4 wird durch einen weiteren Motor 13 angetrieben. Die Schneidvorrichtung 6 besteht im wesentlichen aus einer festen Matrize 14 und einer beweglichen Schneide 15, die durch einen Antrieb, z.B. einen Elektromagneten 16, betätigt wird. Im Gehäuse 5 sind in der Nähe der Laufbahn des Drahtstranges 2 weitere zwei Sensoren 19, 20 eingebaut. Der Sensor 19 misst die Länge des Drahtbindungsabschnittes, d. h. er zählt die einzelnen Drahtbindungen und übermittelt entsprechende Signale an einen Prozessor 21, der für das exakte Anhalten der Vorschubvorrichtung 4 sorgt und nach Erreichen der eingestellten Bindungszahl die Schneidvorrichtung 6 betätigt. Der weitere Sensor 20 überwacht den Abgang der abgetrennten Drahtbindungsabschnitte 3 und gibt das Signal für die Auslösung des nächsten Schnittes, wenn der abgetrennte Abschnitt 3 vom Sensor 20 nicht mehr wahrgenommen wird. Der abgetrennte Drahtbindungsabschnitt 3 wird entweder manuell, über ein Förderband oder durch ein Handhabungsgerät entfernt und zur weiteren Verarbeitung geleitet. Diese Operation ist in Fig. 1 lediglich als Doppelpfeil 29 bezeichnet.

Die in Fig. 2 dargestellte Einrichtung entspricht der in Fig. 1 dargestellten Lösung. Die Vorratsspule 1 ist auf Rollen 7 drehbar gelagert, die von dem im Innern des Gehäuses angeordneten Motor 8 angetrieben werden. An der Vorderfront 18 des Gehäuses 5 ist der Prozessor 21 bzw. dessen Schalttafel angeordnet. Weiter sind an der Vorderfront 18 eine Deffnung 22 für den Austritt der abgetrennten Drahtbindungsabschnitte und eine Schiene 23 angeordnet, von welcher der abgetrennte Drahtbindungsabschnitt 3 entfernt werden kann.

Aus der in Fig. 3 dargestellten Draufsicht ist auf der Rückseite 24 des Gehäuses 5 die Schleife 10 des Drahtstranges 2 erkennbar, die von der Vorratsspule 1 abgewickelt wird. Durch eine Oeffnung 26 in der Platte 25 tritt der Drahtstrang 2 auf der Rückseite des Gehäuses 5 in die Vorschubvorrichtung 4 ein, welche noch anhand von Fig. 4 und 5 im Detail beschrieben wird.

An der Vorderfront 18 des Gehäuses 5 ist die in ihrer Ausziehlänge einstellbare Schiene 23 mit einem daraufliegenden Drathbindungsabschnitt 3 sichtbar. Der Drahtbindungsabschnitt 3 wird von einem Handhabungsgerät 27 gefasst, der einen Greiferarm 28 aufweist. Der Greiferarm 28 wird zu einer Unterlage 30 geschwenkt, wo die einzelnen Drahtbindungabschnitte 3 getrennt abgelegt werden. Die Ablage der Drahtbindungsabschnitte 3 erfolgt selbsttätig, wobei entweder der Greiferarm 28 verlängerbar oder die Unterlage 30 verschiebbar ausgebildet ist, damit die Drahtbindungabschnitte 3 getrennt abgelegt werden. Die beschriebene Einrichtung ist jedoch auch ohne Verwendung eines Handhabungsgerätes 27 funktionstüchtig.

Die in Fig. 4 dargestellte Vorschubeinrichtung 4 weist einen Hülltrieb 31 auf, der sich aus einem durch den Motor 13 angetriebenen Rad 32, einem mitlaufenden Rad 33 und einem die beiden Räder 32, 33 verbindenden Hüllglied 34 zusammensetzt. Wie aus Fig. 5 ersichtlich ist, ist der Hülltrieb 34 als Doppel-Riementrieb mit zweinebeneinanderliegenden Riementrieben 35, 36 ausgebildet. Die beiden Riementriebe 35, 36 sind, siehe Fig. 5, in ihrem Abstand einstellbar und damit unterschiedlichen Grössen von Drahtbindungen anpassbar.

Der in die Vorschubeinrichtung eintretende Drahtstrang 2 läuft unter den beiden Riementrieben 35, 36 durch. Die Hüllglieder 34 sind elastische Profilriemen, z.B. mit einem Kreisprofil, welche mit ihrer Rückenseite auf die Innenseite der Bindung des Drahtstranges 2 gedrückt werden. Läuft nun der Hülltrieb 31, wird der Drahtstrang 2 durch Reibungsschluss mitbewegt.

Damit ein ausreichender Druck durch die beiden Hüllglieder 34 auf den Drahtstrang 2 ausgeübt werden kann, ist der Hülltrieb 31 in einem senkrecht zur Bewegungsrichtung des Drahtstranges 2 beweglichen Lagerkörper 38 gelagert. Der Lagerkörper 38 bewegt sich hierbei in einem ortsfesten Rahmen und wird durch Zugfedern 40 gegen den Drahtstrang 2 gedrückt. Die Zugfedern 40 greifen einerseits an im Lagerkörper 38 eingesetzte Arme 41 und andererseits an im Rahmen 39 befestigte weitere Arme 42 an.

Auf der Ablaufseite der Vorschubeinrichtung 4 sind die beiden Sensoren 19, 20 sichtbar, wobei der Sensor 19 durch einen Schieber 37 längsverschieblich ist. Mit dieser Einstellung wird erreicht, dass die Trennung immer in der Mitte einer Bindung erfolgt. Zwischen den beiden Sensoren 19, 20 ist die Schneidvorrichtung 6 angeordnet, deren feste Matrize 14 erkennbar ist. Die Matrize 14 weist einen Schlitz 43 auf, durch den die bewegliche Schneide 15 beim Trennen eines Drahtbindungsabschnittes tritt.

Der Hülltrieb 31 weist entsprechend der beiden Räder 32, 33 zwei Wellen 44, 45 auf, die einerseits im Lagerkörper 38 gelagert und andererseits durch eine mit einem Handgriff 47 versehene Traverse 46 verbunden sind. Mit dem Handgriff 47 kann der eine der beiden Riementriebe 35, 36 verschoben werden, so dass der Abstand zwischen den beiden Riementrieben eingestellt werden kann. Es können hierbei einige, gängigen Grössen entsprechende Rasteinstellungen, vorgesehen werden. Aus Fig. 5 sind vier Beispiele ersichtlich, wie die beiden Riementriebe 35, 36 der jeweiligen Form der Bindung angepasst werden können. Bei einer grossen Bindung, siehe die Anordnung links in Fig. 5, ist der Abstand am grössten. Mit kleiner werdender Bindung verringert sich der Abstand zwischen den beiden Riementrieben 35, 36. Auch wenn die Bindung sehr klein ist, siehe die Anordnung rechts in Fig. 5, ist eine Verarbeitung, in diesem Fall jedoch nur mit dem einen Riementrieb 36, möglich. In Fig. 6 sind als Beispiele drei Kammbindungen aus einer grösseren Zahl von erhältlichen Grössen von Bindungen dargestellt, die alle problemlos in der beschriebenen Einrichtung verarbeitet werden können.

Für den einwandfreien Betrieb der beschriebenen Einrichtung ist es erforderlich, dass der Drahtstrang 2 exakt in der Vorschubeinrichtung 4 geführt wird, damit das Trennen der Drahtbindungsabschnitte 3 zuverlässig erfolgt. Dazu dient einerseits die Einstellbarkeit der beiden Riementriebe 35, 36 und andererseits eine Führungsschiene 48, die quer zur Bewegungsrichtung des Drahtstranges 2 verschiebbar ist, wodurch der Drahtstrang spielfrei zwischen der Matrize 14 und der Führungsschiene 48 geführt werden kann. Dies ist erforderlich im Hinblick auf die verhältnismässig grosse Kraft, die von der beweglichen Schneide 15 ausgeübt werden muss. Die Schneide 15 kann zudem so ausgebildet sein, dass nicht nur ein Trennschnitt des Drahtes erfolgt, sondern dass ein Stück bestimmter Länge aus dem Draht herausgeschnitten wird. Dadurch wird die Feststellung des erfolgten Abganges eines Drahtbindungsabschnittes durch den Sensor 20 erleichtert.

Die beschriebene Einrichtung ist in ihrem Aufbau verhältnismässig einfach. Trotzdem erlaubt sie, einerseits Drahtbindungen unabhängig von deren Grösse, deren Steigung und deren Drahtdurchmesser zu verarbeiten und andererseits einen vollautomatischen Betrieb zu gewährleisten, ohne dass irgendwelche Teile ausgewechselt werden müssten. Die Einstellung des Abstandes der beiden Riementriebe 35, 36, die Einstellung der Führungsschiene 48 und die Einstellung des Sensors 19 können problemlos in kürzester Zeit vorgenommen werden.

## Patentansprüche

1. Einrichtung zum Schneiden eines Drahtbindungsabschnittes (3) zum Binden eines Blätter-Packes, bei welcher über einem Gehäuse eine Vorratsspule mit einem endlosen, zu einer Drahtbindung, insbesondere einer Drahtkammbindung geformten Drahtstrang drehbar gelagert ist, wobei Mess-, Fühl- und Schneidmittel zum Trennen von Drahtbindungsabschnitten vorgegebener Länge sowie eine Vorschubvorrichtung (4) mit einem Hülltrieb (31), dessen Hüllglied (34) in Kontakt mit dem Drahtstrang steht, vorgesehen sind, **dadurch gekennzeichnet, dass** zur Führung des Drahtstrangs eine ebene Laufbahn vorhanden ist und der Hülltrieb (31) als Doppelriementrieb mit zwei nebeneinanderliegenden Riementrieben (35, 36) ausgebildet ist.

2. Einrichtung nach Anspruch 1, **dadurch gekennzeichnet**, **dass** die Hüllglieder (34) der Riementriebe (35, 36) als Rundprofilriemen ausgebildet sind.

3. Einrichtung nach Anspruch 2, **dadurch gekennzeichnet**, **dass** der seitliche Abstand zwischen den beiden Riementrieben (35, 36) einstellbar ist.

4. Einrichtung nach Anspruch 3, **dadurch gekennzeichnet**, **dass** die Laufbahn mindestens auf einer Seite durch eine quer zur Bewegungsrichtung des Drahtstrangs verschiebbare Führungsschiene (48) begrenzt ist.

5. Einrichtung nach einem der Ansprüche 1 bis 4, **dadurch gekennzeichnet, dass** der Hülltrieb (31) in einem senkrecht zur Laufbahn verschiebbaren Lagerkörper (38) gelagert ist, der unter der Wirkung von Federn (40) steht, die eine gegen die Laufbahn gerichtete Kraft auf ihn ausüben.

6. Einrichtung nach einem der Ansprüche 1 bis 5, **dadurch gekennzeichnet**, **dass** sie zur Bestimmung der Länge des abzutrennenden Drahtbindungsabschnittes (3) mindestens einen Sensor (19) zur Detektion und Zählung der Bindungen aufweist.

7. Maschine zum Schneiden eines Drahtbindungsabschnittes und zum selbsttätigen Sammeln der Drahtbindungsabschnitte in bestimmter Anordnung mit einer Einrichtung nach einem der Ansprüche 1 bis 6, **dadurch gekennzeichnet, dass** am Ausgang der Laufbahn ein Handhabungsgerät (27) zum Greifen der Drahtbindungsabschnitte (3) und Ablegen derselben in getrennter Anordnung auf einer Unterlage (30) angeordnet ist.

## Revendications

1. Dispositif pour trancher des segments de fil (3) pour lier une liasse de feuilles, dans lequel une bobine d'alimentation est montée tournante au-dessus d'un carter, cette bobine comportant un écheveau de fils sans fin, formé en un fil lié, notamment en un fil lié ayant la forme d'un peigne, et des moyens de mesure, de détection et de coupe étant prévus pour trancher des segments de fil à lier d'une longeur prédéterminée, ainsi qu'un dispositif d'avance (4) avec un entraînement gainé (31), dont l'élément gainé (34) est en contact avec l'écheveau de fils, caractérisé en ce que pour le guidage de l'écheveau de fils est prévue une trajectoire plane, et en ce que l'entraînement gainé (31) est réalisé en tant qu'entraînement à courroie double avec deux entraînements à courroie (35, 36) placés l'un à côté de l'autre.

2. Dispositif suivant la revendication 1, caractérisé en ce que les éléments gainés (34) des entraînements à courroie (35, 36) sont réalisés en tant que courroies à profil circulaire.

3. Dispositif suivant la revendication 2, caractérisé en ce que l'écart latéral entre les deux entraînements à courroie (35, 36) est réglable.

4. Dispositif suivant la revendication 3, caractérisé en ce que la trajectoire est délimitée au moins d'un côté par un rail de guidage (48) pouvant être déplacé transversalement par rapport à la direction de déplacement de l'écheveau de fils.

5. Dispositif suivant l'une des revendications 1 à 4, caractérisé en ce que l'entraînement gainé (31) est placé dans un corps de palier (38) pouvant être déplacé perpendiculairement par rapport à la trajectoire, ledit corps de palier étant soumis à l'action de ressorts (40) exerçant une force sur lui, cette force étant dirigée contre la trajectoire.

6. Dispositif suivant l'une des revendications 1 à 5, caractérisé en ce que pour déterminer la longueur du segment de fil (3) à trancher, il comporte au moins un capteur (19) pour détecter et compter les liaisons.

7. Machine pour trancher un segment de fil pour lier et pour collecter automatiquement les segments de fil suivant une disposition déterminée comprenant un dispositif suivant l'une des revendications 1 à 6, caractérisée en ce que, à la sortie de la trajectoire, est prévu un dispositif de maniement (27) pour saisir les segments de fil (3) et pour déposer ceux-ci séparément sur un support (30).

## Claims

1. Device for cutting a wire binding section (3) for binding a pack of sheets in which above a housing a supply roll is rotatably mounted with an endless wire strand formed into a wire binding, particularly a wire comb binding, wherein there are provided measuring, sensing and cutting means for separating wire binding sections of predetermined length as well as a feed device (4) with an enveloping drive (31) the enveloping member (34) of which is in contact with the wire strand, characterised in that for guiding the wire strand a flat running path is present and the enveloping drive (31) is constructed as a double belt drive with two adjacently lying belt drives (35, 36).

2. Device according to claim 1 characterised in that the enveloping members (34) of the belt drives (35, 36) are constructed as circular shaped belts.

3. Device according to claim 2 characterised in that the lateral distance between both belt drives (35, 36) is adjustable.

4. Device according to claim 3 characterised in that the running path is limited on at least one side by a guide rail (48) displaceable transversely to the direction of movement of the wire strand.

5. Device according to one of claims 1 to 4 characterised in that the enveloping drive (31) is mounted in a bearing body (38) displaceable perpendicular to the running path, which is subjected to the action of springs (40) which exert on it a force directed towards the running path.

6. Device according to one of claims 1 to 5 characterised in that it has at least one sensor (19) for detecting and counting the bindings for determining the length of the wire binding section (3) to be separated off.

7. Machine for cutting a wire binding section and for automatically collecting the wire binding sections in a given arrangement with a device according to one of claims 1 to 6 characterised in that at the outlet of the running path there is arranged a handling device (27) for gripping the wire binding sections (3) and depositing the same in separated arrangement on to a base (30).
